# EUROPÄISCHE PATENTSCHRIFT

(11) **EP 0 527 403 B1**
(45) Veröffentlichungstag und Bekanntmachung des Hinweises auf die Patenterteilung: **05.06.1996**
(21) Anmeldenummer: 92113127.2
(22) Anmeldetag: 31.07.1992
(51) Int. Cl.: H01R 23/26, H01R 13/719

(54) **Steckverbinderhälfte, wie Dose oder Stecker, vorzugsweise für Audio-Miniatur-Steckverbinder**
Connecting part, such as a plug or socket, preferably for miniature audio connectors
Pièce de connexion, telle que fiche ou prise, de préférence pour connecteurs audio miniatures

(30) Priorität: 09.08.1991 DE 9109897 U
(43) Veröffentlichungstag der Anmeldung: 17.02.1993
(73) Patentinhaber: Schaltbau Aktiengesellschaft, D-81677 München (DE)
(72) Erfinder: Axenböck, Josef, W-8019 Glonn (DE); Leipe, Eberhard, W-8056 Neufahrn (DE)
(74) Vertreter: Grünecker, Kinkeldey, Stockmair & Schwanhäusser Anwaltssozietät

(56) Entgegenhaltungen:
- EP-A- 0 398 233
- FR-A- 2 557 381
- GB-A- 2 167 911
- GB-A- 2 203 298

## Beschreibung

Die Erfindung bezieht sich auf eine Steckverbinderhälfte, wie Dose oder Stecker, vorzugsweise für Audio-Miniatur-Steckverbinder gemäß dem Oberbegriff von Anspruch 1.

Audio-Miniatur-Stecker oder -Dosen sind aus der Praxis bereits seit längerem bekannt. Es gibt sie als sogenannte Stift-Buchsen-Steckverbinder oder als Druckkontakt-Steckverbinder. Zum Anschluß der Kabel sind auf der Rückseite des Steckverbinders häufig Lötstifte oder -trichter oder auch sog. Crimp-Anschlüsse vorgesehen. Bei der zunehmenden Miniaturisierung einerseits und der Zunahme der Poldichte andererseits wird es immer schwieriger, die Drahtenden eines Kabels anzulöten oder festzucrimpen. Insbesondere die mittleren Kontakte sind nur schwer zugänglich. Dieses Problem wird dann noch verstärkt, wenn zwischen den Drahtenden der Kabel und den Anschlüssen des Steckverbinders noch irgendwelche Filterelemente vorgesehen werden sollen.

Ein gattungsgemäßer Steckverbinder ist aus der FR-A-2557381 bekannt, bei dem in ein Kontaktelement, das eine Anschlußröhrchenseite aufweist, ein Stiftkontakt eingesteckt ist. Der Stift führt durch Bohrungen ein einem Gehäuse gehaltenen kapazitiven Block und einem parallel dazu angeordneten weiteren kapazitiven Block. Zwischen den beiden kapazitiven Blöcken ist ein den Stift umgebende Einrichtung und eine zwischen den beiden Blöcken angeordnete Einrichtung angeordnet. Die Einrichtungen sollen an den Stiften Induktanz hervorrufen, was es erlaubt, π-Filter auszubilden.

Es ist daher Aufgabe der vorliegenden Erfindung, Steckverbinderhälften der eingangs genannten Art so zu verbessern.

Diese Aufgabe wird erfindungsgemäß durch einen Steckverbinder gemäß Anspruch 1 gelöst.

Die Audio-Miniatur-Steckverbinder werden als sogenannte Filterstecker konfektioniert, um bei der Übertragung bestimmte Signale herauszufiltern. Solche Filterstecker weisen häufig Filterelemente auf, die als einzelne, zumindest einendig mit Anschlußstiften versehene Filterröhrchen ausgebildet sind und deren Mantelflächen durch eine gemeinsame Massenscheibe mit dem Gehäuse der Steckverbinderhälfte verbunden sind. Gerade bei solchen Steckverbinderhälften ist es günstig, wenn die Anschlußröhrchen der Kabelanschlußseite an ihrer Innenwand über den Umfang verteilt mehrere radial nach innen gerichtete Federzungen aufweisen und wenn die Filterröhrchen mit ihren Anschlußstiften einzeln auswechselbar in die Anschlußröhrchen der Kabelanschlußseite der Steckverbinderhälfte eingesetzt sind. Dadurch, daß die Filterröhrchen in den Anschlußröhrchen kraftschlüssig gehalten sind, ist ein Austausch der Filterröhrchen und damit eine andere Befilterung des Steckverbinders möglich.

Beim Anlöten der Filterröhrchen ist eine solche Austauschmöglichkeit nicht oder nur mit wirtschaftlich nicht mehr vertretbarem Aufwand möglich.

Gemäß einer bevorzugten Ausführungsform erstrecken sich die Federzungen entlang der Achse eines Anschlußröhrchens und laufen vom freien Enden des Anschlußröhrchens aus aufeinander zu. Dadurch wird beim Einstecken der Draht- oder Litzenenden von den Federzungen relativ wenig Widerstand entgegengesetzt.

Günstig ist es in diesem Zusammenhang, wenn die Federzungen an einer Stelle frei enden, an der sie am dichtesten zueinander benachbart sind. Hierdurch ergibt sich ein Widerhakeneffekt, der das Herausziehen der Draht- oder Litzenenden aus den Anschlußröhrchen erschwert, nicht jedoch verhindert. Verhindert werden soll das Herausziehen auch nicht, da erwünscht ist, daß auf einfache Weise auch Anschlüsse vertauscht werden, ohne daß Lötwerkzeug benötigt wird.

Eine besonders sichere Verankerung der freien Draht- oder Litzenenden läßt sich erreichen, wenn je Anschlußröhrchen vier Federzungen vorgesehen sind.

Um einen guten Massekontakt zwischen dem Mantel der Filterröhrchen und dem Gehäuse der Steckverbinderhälfte zu erreichen, kann in bevorzugter Weise vorgesehen sein, daß die Massenscheibe auf einer radial nach innen gerichteten Schulter des Gehäuses aufliegt und durch einen Anpreßring gegen die Schulter gedrückt wird. Der Anpreßring kann durch Verbördeln des kabelanschlußseitigen freien Gehäuserandes gehalten sein.

Ferner ist es günstig, wenn der Anpreßring eine radial innen liegende Führungsplatte übergreift, in welcher Durchgangsbohrungen für die Filterröhrchen vorgesehen sind, und wenn an der Führungsplatte ein deren Stirnseite abdeckender Deckel lösbar befestigt ist, der konzentrisch zu den Durchgangsbohrungen der Führungsplatte Öffnungen aufweist, deren Durchmesser geringer ist als der der Filterröhrchen. Auf diese Weise werden die Filterröhrchen in axialer Richtung letztlich nur durch den Deckel formschlüssig gehalten, während die Anschlußröhrchen und auch die Massescheibe die Filterröhrchen lediglich kraftschlüssig halten. Es ist daher möglich, nach Abnehmen des Deckels beliebig viele Filterröhrchen zur Rückseite der Steckverbinderhälfte herauszuziehen und durch andere Filterröhrchen oder auch durch einfache Stifte zu ersetzen. Anschließend wird der Deckel wieder aufgesetzt.

Eine baulich besonders einfache Befestigungsmöglichkeit für den Deckel ergibt sich, wenn der Deckel durch einen am Rand desselben vorgesehenen und mit einer Hinterschneidung des Randes der Führungsplatte zusammenwirkenden Clipverschluß gehalten ist.

Im folgenden wird ein Ausführungsbeispiel der Erfindung anhand einer Zeichnung näher erläutert. Es zeigt:
- **Fig. 1**: ein Ausführungsbeispiel einer erfindungsgemäßen Steckverbinderhälfte in einer teilweise geschnittenen Seitenansicht.

Fig. 1 zeigt eine erfindungsgemäße Steckverbinderhälfte am Beispiel einer Dose eines Audio-Miniatur-Druckkontakt-Steckverbinders.

Es handelt sich hierbei um eine im wesentlichen rotationssymmetrisch aufgebaute Dose, die auf ihrer entsprechend der Darstellung in Fig. 1 rechten Seite ihre Steckseite 1 aufweist, über die der Kontakt zu einem hier nicht dargestellten Stecker zustandekommt. Auf der gegenüberliegenden Seite (links) befindet sich die Kabelanschlußseite 2 der Steckverbinderhälfte. An dieser Seite weist die Steckverbinderhälfte entsprechend der Anzahl ihrer Pole zylinderrohrförmige Anschlußröhrchen 3 auf. An ihrer Innenwand weisen die zylinderförmigen Anschlußröhrchen 3, über ihren Umfang verteilt vier radial nach innen gerichtete Federzungen auf. Die Federzungen 4 weichen beim Einstecken eines Draht- oder Litzenendes radial nach außen aus, um das Draht- oder Litzenende kraftschlüssig festzuhalten. Die Federzungen 4 sind dabei so angeordnet, daß sie zunächst vom freien Ende der Anschlußröhrchen 3, aus parallel zu deren Achse verlaufen und mit Abstand vom freien Ende aufeinander zulaufen. Dabei enden die Federzungen 4 an einer Stelle, an der sie am dichtesten zueinander benachbart sind. Hieraus ergibt sich ein Widerhakeneffekt, der das Herausziehen eines eingesteckten Anschlußstiftes erschwert. Nachzutragen bleibt noch, daß die Anschlußröhrchen 3, in einem Isolierkörper eingelassen sind, der vom Gehäuse 8 der Dose umgeben ist. Bei der in Fig. 1 dargestellten Dose handelt es sich um eine solche, die an einer hier nicht näher dargestellten Frontplatte eines Gerätes mit Hilfe einer Überwurfmutter 9 festgeschraubt werden kann. Dabei stützt sich das Gehäuse 8 mit einem Flanschrand 10 auf der Rückseite der Frontplatte ab. Um eine gute Masseverbindung zwischen dem Gehäuse 8 und der nicht dargestellten Frontplatte zu erreichen, ist am Flanschrand 10 eine umlaufende Ringschneide 11 vorgesehen, die sich beim Anziehen der Überwurfmutter 9 in die Rückseite der nicht dargestellten Frontplatte einschneidet.

Die Dose ist mit Befilterung versehen. Hierzu sind in die Anschlußröhrchen 3, von denen nur eines dargestellt ist, Röhrchenfilter 12 eingesteckt. Diese Röhrchenfilter 12 weisen zumindest auf der Seite, auf der sie in die Anschlußröhrchen 3 eingeschoben werden, einen dem Innendurchmesser der Anschlußröhrchen 3 angepaßten Anschlußstift 13 auf. Bei dem hier gezeigten Ausführungsbeispiel ist auch die andere Seite des Röhrchenfilters 12 mit einem Stift versehen, an den Leitungen angelötet werden können. Es ist jedoch günstig, an dieser Seite auch Anschlußröhrchen vorzusehen.

Die Röhrchenfilter 12 werden von einer gemeinsamen Massescheibe 14 umgeben, die zu diesem Zweck mit Durchbrüchen versehen ist, an deren Enden zur Steckseite 1 der Dose gerichtete und aufeinander zu laufende Federkrallen 15 vorgesehen sind. Die Massescheibe 14 wird über einen Anpreßring 16 gegen eine radial nach innen gerichtete ringsumlaufende Schulter 17 des Gehäuses 8 gedrückt. Der Anpreßring 16 selbst wiederum wird dadurch gehalten, daß der kabelanschlußseitige frei endende Rand 18 des Gehäuses 8 umgebördelt ist. Auf seiner radial innen liegenden Seite weist der Anpreßring 16 eine Schrägfläche auf, mit der er eine radial innen liegende Führungsplatte 19 für die Röhrchenfilter 12 in Position hält. Diese Führungsplatte 19, die aus einem isolierenden Kunststoff besteht, kann auch, wie in Fig. 1 nicht dargestellt ist, mit der Massescheibe 14, z.B. durch Ultraschallvernieten, verbunden sein. Die Führungsplatte 19 weist einzelne Durchgangsbohrungen 20 auf, deren Innendurchmesser größer ist als der Außendurchmesser der Röhrchenfilter 12, so daß die Röhrchenfilter 12 durch die Durchgangsbohrungen 20 und die Federkrallen 15 der Massescheibe 14 hindurch in die Anschlußröhrchen 3 eingesteckt werden können.

Die außen liegende Stirnseite der Führungsplatte wird durch einen Deckel 21 abgedeckt, der zu den Durchgangsbohrungen 20 der Führungsplatte konzentrisch angeordnete Öffnungen 22 aufweist, deren Durchmsser kleiner ist als der Durchmesser der Röhrchenfilter 12. Der Deckel 21 wird durch einen an seinem Rand ausgebildeten und umlaufenden Halteclip 23 gehalten, der in eine Hinterschneidung 24 der Führungsplatte 12 eingreift.

Im folgenden wird nun die Wirkungs- und Funktionsweise des soeben anhand der Fig. 1 beschriebenen Ausführungsbeispiels näher erläutert.

Zunächst legt man die Massescheibe 14 und die Führungsplatte 19 auf die Schulter 17 auf und legt den Anpreßring 16 darüber. Über nicht dargestellte Codiernuten werden die Massescheibe 14 und die Führungsplatte 19 lagegerecht ausgerichtet, so daß ihre Öffnungen mit den Öffnungen der Anschlußröhrchen 3 der Dose fluchten. Dann wird der Rand 18 des Gehäuses 8 verbördelt. Anschließend kann man entsprechend der vorgesehenen Befilterung die Filterröhrchen 12 durch die Durchgangsbohrungen 20 der Führungsplatte 19 hindurch mit ihren Anschlußstiften 13 in die Anschlußröhrchen 3 einschieben. Wenn dieser Vorgang abgeschlossen ist, setzt man den Deckel 21 auf und clipt ihn mit dem Halteclip 23 fest. Die Röhrchenfilter 12 werden nun nicht nur kraftschlüssig durch die Federzungen 4 der Anschlußröhrchen 3 und die Federkrallen 15 der Massescheibe 14, sondern auch noch formschlüssig durch den Deckel 21 gehalten.

Das Anschlußkabel kann nun in herkömmlicher Weise mit den nicht näher dargestellten Litzenenden an die aus dem Deckel 21 herausragenden Lötstifte der Röhrchenfilter 12 angelötet werden. Bevorzugt wird jedoch, daß, obgleich nicht dargestellt, die Röhrchenfilter 12 an dieser Seite ebenfalls Anschlußröhrchen tragen, so daß die Litzenenden der Kabel lediglich in diese Anschlußröhrchen eingesteckt zu werden brauchen.

Soll die Befilterung des Steckers geändert werden, wird der Deckel 21 abgesprengt, wonach sich die einzelnen Röhrchenfilter 12 entgegen dem durch die Federkrallen und die Federzungen bewirkten Kraftschluß herausziehen lassen. Da die Massescheibe 14 von der Führungsplatte 19 abgestützt wird, geschieht dieser Vorgang, ohne daß irgendwelche Beschädigungen hervorgerufen werden. Im Anschluß daran kann die Dose, wie bereits oben beschrieben, neu oder geändert, d.h.mit geänderten Filterwerten oder Filterarten, befiltert werden.

## Patentansprüche

1. Steckverbinderhälfte wie Dose oder Stecker, die als Filtersteckverbinderhälfte ausgebildet ist, vorzugsweise für Audio-Miniatur-Steckverbinder, mit einer Kontakte aufweisenden Steckseite (1) und mit einer Kabelanschlußseite (2), die zylinderrohrförmige Anschlußröhrchen (3) zum Einstecken und Befestigen von Anschlußstiften (13) aufweist, wobei die Anschlußröhrchen (3) an ihrer Innenwand über den Umfang verteilt mehrere radial nach innen gerichtete Federzungen (4) aufweisen, die beim Einstecken eines Anschlußstiftes (13) in das Anschlußröhrchen (3) radial nach außen ausweichen und den Anschlußstift (13) kraftschlüssig festhalten, **dadurch gekennzeichnet,** daß die Filterelemente als einzelne, zumindest einendig mit Anschlußstiften (13) versehene Röhrchenfilter (12) ausgebildet sind, deren Mantelflächen durch eine gemeinsame Massescheibe (14) mit dem Gehäuse (8) der Steckverbinderhälfte verbunden sind, wobei die Röhrchenfilter (12) mit ihren Anschlußstiften (13) einzeln auswechselbar in die Anschlußröhrchen (3) der Kabelanschlußseite (2) der Steckverbinderhälfte eingesetzt sind.

2. Steckverbinderhälfte nach Anspruch 1, **dadurch gekennzeichnet,** daß die Federzungen (4) sich entlang der Achse eines Anschlußröhrchens (3) erstrecken und vom freien Ende des Anschlußröhrchens (3) aus aufeinander zu laufen.

3. Steckverbinderhälfte nach Anspruch 1 oder 2, **dadurch gekennzeichnet,** daß die Federzungen (4) an einer Stelle frei enden, an der sie am dichtesten zueinander benachbart sind.

4. Steckverbinderhälfte nach einem der Ansprüche 1 bis 3, **dadurch gekennzeichnet,** daß je Anschlußröhrchen (3) vier Federzungen (4) vorgesehen sind.

5. Steckverbinderhälfte nach einem der Ansprüche 1 bis 4, **dadurch gekennzeichnet,** daß die Massescheibe (14) auf einer radial nach innen gerichteten Schulter (17) des Gehäuses (8) aufliegt und durch einen Anpreßring (16) gegen die Schulter (17) gedrückt ist, wobei der Anpreßring durch Verbördeln des kabelanschlußseitigen freien Gehäuserandes (18) gehalten ist.

6. Steckverbinderhälfte nach Anspruch 5, **dadurch gekennzeichnet,** daß der Anpreßring (16) eine radial innen liegende Führungsplatte (19) übergreift, in welcher Durchgangsbohrungen (20) für die Röhrchenfilter (12) vorgesehen sind, und daß außen auf die Stirnseite der Führungsplatte (19) ein Deckel (21) lösbar befestigt ist, der konzentrisch zu den Durchgangsbohrungen der Führungsplatte (19) Öffnungen (22) aufweist, deren Durchmesser geringer ist als der der Röhrchenfilter (12).

7. Steckverbinderhälfte nach Anspruch 6, **dadurch gekennzeichnet,** daß der Deckel (21) durch einen an Rand desselben vorgesehenen und mit einer Hinterschneidung (24) des Randes der Führungsplatte (19) zusammenwirkenden Clipverschluß (23) gehalten ist.

## Claims

1. Connector half, such as a socket or a plug, which is designed as a filter connector half, preferably for miniature audio connectors, having a plug end (1) which has contacts and having a cable connection end (2) which has connecting tubes (3) in the form of cylindrical tubes for inserting and securing connecting pins (13), the connecting tubes (3) having on their inner wall, distributed over the circumference, a plurality of radially inwardly directed spring tongues (4) which yield radially outwards when a connecting pin (13) is inserted into the connecting tube (3) and detain the connecting pin (13) in a force locking manner, characterized in that the filter elements are designed as individual tube filters (12) which are provided at least at one end with connecting pins (13) and whose curved surfaces are connected to the housing (8) of the connector half by means of a common earth disc (14), the tube filters (12) being inserted by their connecting pins (13) into the connecting tubes (3) of the cable connection end (2) of the connector half in a manner such that they can be individually exchanged.

2. Connector half according to Claim 1, characterized in that the spring tongues (4) extend along the axis of a connecting tube (3) and run towards one another from the free end of the connecting tube (3).

3. Connector half according to Claim 1 or 2, characterized in that the spring tongues (4) end freely at a point where they adjoin one another the most closely.

4. Connector half according to Claims 1 to 3, characterized in that four spring tongues (4) are provided for each connecting tube (3).

5. Connector half according to Claims 1 to 4, characterized in that the earth disc (14) bears on a radially inwardly directed shoulder (17) of the housing (8) and is pressed against the shoulder (17) by a contact-pressure ring (16), the contact-pressure ring being held by peening the free housing edge (18) at the cable connection end.

6. Connector half according to Claim 5, characterized in that the contact-pressure ring (16) engages over a guide plate (19) which is situated radially on the inside and in which there are provided through-passage holes (20) for the tube filters (12), and in that a cover (21) is releasably fastened to the end of the guide plate (19), on the outside, which cover has openings (22) which are concentric with the through-passage holes of the guide plate (19) and whose diameter is less than that of the tube filters (12).

7. Connector half according to Claim 6, characterized in that the cover (21) is held by a clip closure (23) which is provided on the edge of said cover and interacts with an undercut (24) of the edge of the guide plate (19).

## Revendications

1. Elément de connexion tel que fiche ou prise en forme d'élément de connexion à filtre, de préférence pour des connecteurs audio-miniatures, comportant un côté de prise (1) muni de contacts et d'un côté de branchement de câble (2), ayant des petits tubes de branchement de forme cylindrique (3) pour s'engager et fixer les broches de branchement (13), les petits tubes de branchement (3) ayant sur leur paroi intérieure plusieurs languettes élastiques (4) dirigées radialement vers l'intérieur et réparties sur la paroi périphérique, et lorsqu'on engage une broche de branchement (13) dans le petit tube de branchement (3), ces languettes s'échappent radialement vers l'extérieur et retiennent la broche de branchement (13) par une liaison par la force, caractérisé en ce que les éléments de filtre sont réalisés sous la forme de filtres tubulaires (12) séparés, munis au moins à une extrémité de broches de branchement (13), éléments de filtre dont la surface enveloppe est reliée au boîtier (8) de l'élément de connexion par un disque de mise à la masse (14), commun, les filtres tubulaires (12) et leur broche de branchement (13) pouvant être remplacés séparément dans les petits tubes de branchement (3) du côté de branchement de câble (2) de l'élément de connexion.

2. Elément de connexion selon la revendication 1, caractérisé en ce que les languettes élastiques (4) s'étendent le long de l'axe d'un petit tube de branchement (3) et se rejoignent en partant de l'extrémité libre du petit tube de branchement (3).

3. Elément de connexion selon la revendication 1 ou 2, caractérisé en ce que les languettes élastiques (4) se terminent à un endroit libre où elles sont le plus rapprochées.

4. Elément de connexion selon l'une des revendications 1 à 3, caractérisé en ce que chaque petit tube de branchement (3) comporte quatre languettes élastiques (4).

5. Elément de connexion selon l'une des revendications 1 à 4, caractérisé en ce que le disque de mise à la masse (14) repose sur un épaulement (17) du boîtier (8) radialement en saillie et est poussé contre l'épaulement (17) par une bague de pression (16), la bague de pression étant maintenue par rabattement du bord de boîtier (18), libre, du côté du branchement de câble.

6. Elément de connexion selon la revendication 5, caractérisé en ce que la bague de pression (16) empiète sur une plaque de guidage (19) située radialement à l'intérieur, et qui comporte des perçages traversants (20) pour les filtres tubulaires (12) et en ce qu'à l'extérieur, sur la face frontale de la plaque de guidage (19) est fixé de manière amovible un couvercle (21) comportant des ouvertures (22) concentriques aux perçages traversants de la plaque de guidage (19) et dont le diamètre est plus faible que celui des filtres tubulaires (12).

7. Elément de connexion selon la revendication 6, caractérisé en ce que le couvercle (21) est maintenu par une liaison à enclipsage (23) coopérant avec une contre-dépouille (24) du bord de la plaque de guidage (19), ce moyen de liaison étant prévu sur le bord du couvercle (21).
